# FASCICULE DE BREVET EUROPEEN

(11) **EP 0 380 444 B1**
(45) Date de publication et mention de la délivrance du brevet: **15.12.1993**
(21) Numéro de dépôt: 90810037.3
(22) Date de dépôt: 17.01.1990
(51) Int. Cl.: A43B 5/04

(54) **Chaussure de ski**
Skischuh
Ski boot

(30) Priorité: 27.01.1989 CH 263/89
(43) Date de publication de la demande: 01.08.1990
(73) Titulaire: LANGE INTERNATIONAL S.A., CH-1700 Fribourg (CH)
(72) Inventeur: Balbinot, Renzo, I-Pieve Di Soligo/Treviso (IT); Stampacchia, Marcello, I-31100 Treviso (IT)
(74) Mandataire: Meylan, Robert Maurice

(56) Documents cités:
- DE-A- 3 247 515
- DE-A- 3 530 243
- FR-A- 2 330 345
- FR-A- 2 484 800
- FR-A- 2 583 272

## Description

La présente invention concerne une chaussure de ski comprenant une partie inférieure en forme de coque entourant le pied et le talon, une tige en forme de collier articulée sur cette partie inférieure et munie de moyens de fermeture et des moyens auxiliaires s'opposant, élastiquement à une rotation de la tige vers l'avant, ces moyens auxiliaires étant constitués d'une pièce de flexion allongée articulée sur l'axe d'articulation de la tige et s'étendant, au moins d'un côté de la chaussure, obliquement de la partie inférieure postérieure de la tige en direction de la semelle et prenant appui, en arrière de l'axe d'articulation, sur un rebord de la tige et, en avant de l'axe d'articulation, sur la partie inférieure de la chaussure.

Une telle chaussure est connue du document DE-A-32 47 515. Selon une forme d'exécution, la pièce de flexion est constituée d'un arceau en acier traversant radialement les rivets de l'articulation de la tige et engagé dans une gorge du dos de la tige, les extrémités de l'arceau étant retenues par pincement dans des saillies profilées de la coque. Selon une autre forme d'exécution, l'arceau est remplacé par deux barres. L'arceau ou les barres assurent une grande élasticité en flexion mais ils sont mal intégrés à la chaussure et contribuent peu à la rigidité de la chaussure en torsion.

Du document DE-35 30 243, on connaît par ailleurs une chaussure de ski comprenant une tige en forme de manchette articulée sur la coque et constituée d'une partie postérieure et d'une partie antérieure. La partie antérieure présente une fente définissant une bande de flexion élastique venant s'appuyer, en flexion, sur un rebord de la coque conformé de manière à obtenir une résistance progressive lors de la flexion de la jambe. La bande de flexion créée a toutefois pour inconvénient de réduire la résistance de la manchette et sa rigidité en torsion. Dans une autre forme d'exécution, la fente d'élasticité est supprimée et l'on se contente de l'élasticité propre de la partie antérieure de la tige. Cette élasticité n'est pas contrôlable.

La présente invention a pour but de réaliser une pièce auxiliaire de flexion mieux intégrée à la chaussure et contribuant à améliorer les autres caractéristiques mécaniques de la chaussure.

La chaussure selon l'invention est définie à la revendication 1.

La bande peut être en divers matériaux tels que, par exemple, matière synthétique, matériaux composites, fibres de verre, fibres de carbone.

La bande, logée dans sa rainure est en contact avec la coque ou la tige, fait corps avec la chaussure lorsque celle-ci est sollicitée en torsion. Elle augmente la rigidité de la chaussure en torsion et assure une transmission rapide des mouvements du skieur au ski. La bande a un effet "sandwich" sur la coque et la tige qui évite la torsion de la coque lors de la flexion de la jambe. La bande contient en outre le renflement de la chaussure pendant la flexion. Enfin, la bande s'intègre sur le plan esthétique et peut être utilisée comme élément décoratif pour obtenir un aspect nouveau et original.

Dans certaines formes d'exécution, la bande s'étend entre la coque et la tige, de sorte qu'elle est en grande partie cachée.

La bande flexible peut en outre être munie de moyens de réglage de sa flexibilité.

Le dessin annexé représente, à titre d'exemple, quelques formes d'exécution de l'invention.

La figure 1 représente une chaussure de ski selon une première forme d'exécution.

La figure 2 est une vue de détail, en coupe selon II-II de la figure 1.

La figure 3 représente une deuxième forme d'exécution.

La figure 4 représente une troisième forme d'exécution.

La figure 5 représente une quatrième forme d'exécution.

La chaussure représentée à la figure 1 est du type à volume variable. Elle comprend une partie inférieure 1 ou bas de coque sur laquelle est articulée une tige 2 en forme de collier entourant la cheville. L'articulation est assurée par deux pivots opposés tel que le pivot 3 visible sur la vue représentée. La chaussure peut être fermée et serrée au moyen de quatre boucles 4 à 7, de manière connue. La coque 1 présente une large rainure oblique 8 formée par profilage de la section de la coque, comme représenté à la figure 2. Cette rainure 8 passe sous la partie inférieure postérieure de la tige 2, dont une partie a été arrachée, sur l'articulation 3 et sous la semelle 9. Dans cette rainure 8 est disposée une bande 10 en matière synthétique dont les extrémités sont fixées sous la chaussure, à la semelle 9, par des moyens non représentés tels qu'emboîtement, accrochage ou à l'aide de moyens mécaniques tels que vis ou rivets. La bande 10 est en outre traversée par les axes des pivots de l'articulation 3 et de l'articulation opposée. La partie de la bande passant sur le dos de la chaussure présente un rétrécissement dont le bord inférieur 11 s'appuie sur un rebord rentrant 12 de la tige 2. Le bord supérieur 13 de ce rétrécissement, qui s'étend approximativement jusqu'à la hauteur de l'articulation 3, est à une certaine distance du bord supérieur 14 de la rainure 8. La bande 10 peut être exécutée, par exemple, en polypropylène.

Lors d'une flexion de la jambe, la tige 2 est sollicitée vers l'avant et son rebord 12 soulève la partie postérieure de la bande 10, en déformant élastiquement celle bande 10. La limite de flexion est atteinte lorsque le bord 13 de la bande bute contre le bord 14 de la rainure 8.

Lorsque la bande 10 est déformée parallèlement à son plan, la partie de la bande située en dessous de l'articulation 3 suit également une déformation. En modifiant la rigidité de la bande dans cette zone, il est donc possible de modifier la flexibilité de la bande 10. Ceci peut par exemple être réalisé au moyen d'un bouton 15 se déplaçant dans une fente longitudinale 16 prévue dans la bande 10. La fente 16 augmente la flexibilité de la bande, tandis que la tige du bouton 15 permet de modifier la longueur de la partie active de la fente 16 et par conséquent la flexibilité de la bande 10.

La construction décrite permet en outre de contrôler la torsion de la semelle de la chaussure par la superposition des couches de matériau, comme ceci est fait pour les spatules de ski.

Comme déjà dit plus haut, la bande 10 pourrait s'étendre d'un seul côté de la chaussure.

Dans la deuxième forme d'exécution, représentée à la figure 3, le bas de coque 1 et la tige 2 sont identiques à la première forme d'exécution. La bande 10' ne diffère de la bande 10 que par sa longueur. Elle ne passe pas sous la semelle, mais son extrémité 17 est située au-dessus de la semelle. L'autre extrémité de la bande 10' pourrait toutefois être accrochée sous la semelle. La bande 10' présente un second rétrécissement 18 à son extrémité inférieure. Ce rétrécissement passe sous une plaquette 19 fixée à la coque. Entre la plaquette 19 et le fond de la rainure 8 est disposé un carré 20 en métal monté excentriquement sur l'axe d'un organe rotatif 21 monté rotativement sur la coque 1 et actionnable à la main ou au moyen d'un tournevis ou d'une pièce de monnaie s'engageant dans une fente de vis prévue à cet effet. L'organe rotatif 21 sert au réglage de la flexibilité de la bande 10' dans la zone située en dessous de l'articulation 3. Selon la position angulaire de l'organe rotatif 21, l'un des côtés du carré 20 vient s'appuyer contre le bord 22 du rétrécissement 18 de la bande 10'. Selon le côté du carré 20 venant en contact avec le bord 22, le bande 10' offre une résistance plus ou moins grande à la déformation transversale. Il est ainsi possible de modifier la flexibilité de la bande 10'.

La chaussure selon la troisième forme d'exécution, représentée à la figure 4, est constituée d'un bas de coque 1 et d'une tige 2 identique à la première forme d'exécution et présente également une rainure 8 identique. Dans cette rainure 8 est montée une bande 10'' dont la partie située au-dessus de l'articulation 3 est identique à la partie correspondante de la bande 10, figure 1. En dessous de l'articulation 3, la bande présente une partie 23 plissée à la manière d'un soufflet, donnant à cette partie l'élasticité désirée. Dans ce cas, la bande 10'' est réalisée en un matériau plus rigide que les bandes 10 et 10'', par exemple en PVC dur.

La chaussure selon la quatrième forme d'exécution, représentée à la figure 5, diffère essentiellement des formes d'exécution précédente par le fait que la bande 10''' assurant la flexibilité s'étend à l'extérieur de la tige 2'' de la chaussure qui diffère dès lors de la tige 2 des formes d'exécution précédente en ce qu'elle présente une rainure 24 correspondant à la rainure 8 des formes d'exécution précédente, cette rainure 24 étant limitée d'un côté par un rebord 25 dirigé vers l'extérieur. La bande 10''' est fixée des deux côtés par les articulations 3 de la tige 2'. La largeur de la bande 10''' est égale à la largeur de la rainure 24 sur toute sa longueur. En dessous de l'articulation 3, la bande 10''' est reliée à une partie 26 approximativement trapézoïdale par un plissé 27 analogue au plissé 23. La partie 26 est munie d'un trou permettant de fixer la partie 26 sur l'un des trois tétons 28, 29 et 30 du bas de coque 1'. Selon la position de la partie 26, la plissé 2 offre une résistance plus ou moins grande à la rotation de la bande 10''' autour de l'articulation 3 lorsqu'elle est entraînée par le rebord 25, ce qui permet de modifier la flexibilité de la chaussure. Le bas de coque 1' présente une bande 31 prolongeant la rainure 24. Cette bande 31 a ici un but purement esthétique et n'a donc pas besoin d'être profilée dans la paroi de la coque.

Dans tous les cas la bande de flexibilité pourrait s'étendre à l'extérieur de la tige, comme représenté à la figure 5. Il est bien entendu possible de prévoir d'autres moyens pour modifier la flexibilité de la bande.

## Revendications

1. Chaussure de ski comprenant une partie inférieure en forme de coque (1) entourant le pied et le talon, une tige (2) en forme de collier articulée sur cette partie inférieure et munie de moyens de fermeture et des moyens auxiliaires s'opposant, élastiquement à une rotation de la tige vers l'avant, ces moyens auxiliaires étant constitués d'une pièce de flexion allongée (10,10'; 10''; 10''') articulée sur l'axe d'articulation de la tige et s'étendant, au moins d'un côté de la chaussure, obliquement de la partie inférieure postérieure de la tige en direction de la semelle et prenant appui, en arrière de l'axe d'articulation, sur un rebord de la tige (12,25) et en avant de l'axe d'articulation, sur la partie inférieure (9) de la chaussure caractérisée par le fait que la pièce de flexion est constituée d'une bande (10; 10' ; 10''; 10''') non métallique logée dans une rainure oblique (8; 24) formée dans la coque (1) et/ou dans la tige (2).

2. Chaussure selon la revendication 1, caractérisée par le fait que la rainure (8) oblique est formée dans la coque et s'étend entre la coque et la tige, à l'intérieur de celle-ci.

3. Chaussure selon la revendication 2, caractérisée par le fait, qu'au repos, le bord supérieur (13;13';13'') de la bande et le bord supérieur (14) de la rainure s'écartent progressivement l'un de l'autre approximativement à partir de l'axe d'articulation de la tige.

4. Chaussure selon la revendication 1, caractérisée par le fait que la rainure oblique (24) est formée dans la tige, à l'extérieur de celle-ci.

5. Chaussure selon l'une des revendications 1 à 4, caractérisée par le fait que la bande est en outre fixée à la semelle, sous la chaussure.

6. Chaussure selon l'une des revendications 1 à 5, caractérisée par le fait que ladite bande comporte, au moins d'un côté de la chaussure, des moyens (15, 16; 20, 21; 26, 27) pour modifier sa résistance élastique à la déformation par la tige.

7. Chaussure selon la revendication 6, caractérisée par le fait que les moyens pour modifier la résistance élastique de la bande à la déformation sont constitués par un corps rigide (15) déplaçable dans une fente longitudinale (16) de la bande, au-dessous de l'articulation de la tige.

8. Chaussure selon la revendication 6, caractérisée par le fait que la bande présente un rétrécissement (18) en dessous de l'articulation de la tige et que les moyens pour modifier sa résistance élastique à la déformation sont constitués par une pièce d'appui excentrique (20) contre laquelle s'appui la partie rétrécie de la bande.

9. Chaussure selon l'une des revendications 1 à 5, caractérisée par le fait que l'élasticité de la bande est assurée par un plissé (23) reliant deux parties de la bande, en dessous de l'articulation de la tige.

10. Chaussure selon la revendication 6, caractérisée par le fait que la bande, en dessous de l'axe d'articulation de la tige, est reliée par un plissé (27) à une partie (26) allant en se rétrécissant et que les moyens pour modifier la résistance élastique de la bande à la déformation par la tige sont constitués par des moyens de réglage de l'orientation de la partie de la bande allant en se rétrécissant (26).

## Claims

1. A ski boot which comprises a lower part in the form of a shell (1) which encloses the foot and the heel, a shaft (2) in the form of a collar which is articulated on this lower part and provided with means of closing and auxiliary means which elastically oppose a rotation of the shaft towards the front, these auxiliary means consisting of an elongated bending piece (10; 10'; 10''; 10''') articulated on the articulation pin of the shaft and extending, at least on one side of the boot, obliquely from the lower rear part of the shaft in the direction of the sole and supported, on the rear side of the articulation pin, on a rim (12, 25) of the shaft and on the front side of the articulation pin, on the lower part (9) of the boot, characterized by the fact that the bending piece consists of a non-metallic strip (10; 10'; 10''; 10''') which is accommodated in an oblique groove (8; 24) formed in the shell (1) and/or in the shaft (2).

2. The boot as claimed in claim 1, characterized by the fact that the oblique groove (8) is formed in the shell and extends between the shell and the shaft, inside the latter.

3. The boot as claimed in claim 2, characterized by the fact that, at rest, the upper edge (13; 13'; 13'') of the strip and the upper edge (14) of the groove move away from one another progressively, starting approximately from the articulation of the pin of the shaft.

4. The boot as claimed in claim 1, characterized by the fact the oblique groove (24) is formed in the shaft, on the outside of the latter.

5. The boot as claimed in one of the claims 1 to 4, characterized by the fact that the strip is moreover fixed to the sole, under the boot.

6. The boot as claimed in one of the claims 1 to 5, characterized by the fact that the said strip comprises, at least on one side of the boot, means (15; 16; 20; 21; 26; 27) for modifying its elastic resistance to deformation by the shaft.

7. The boot as claimed in claim 6, characterized by the fact that the means for modifying the elastic resistance of the strip to deformation consist of a rigid body (15) which can be moved in a longitudinal slot (16) of the strip, below the articulation of the shaft.

8. The boot as claimed in claim 6, characterized by the fact that the strip has a narrowing (18) below the articulation of the shaft and that the means for modifying its elastic resistance to deformation consist of an eccentric support piece (20) against which the narrow part of the strip bears.

9. The boot as claimed in one of the claims 1 to 5, characterized by the fact that the elasticity of the strip is affored by pleating (23) which connects two parts of the strip, below the articulation of the shaft.

10. The boot as claimed in claim 6, characterized by the fact that the strip, below the articulation pin of the shaft, is connected by means of pleating (27) to a part (26) which narrows and that the means for modifying the elastic resistance of the strip to deformation by the shaft consist of means of adjustment of the orientation of the part of the strip which narrows (26).

## Patentansprüche

1. Skischuh mit einem unteren, schalenförmigen Teil (1) das Fuss und Ferse umschliesst, einem gammaschenförmigen Schaft (2) der auf dem unteren Teil angelenkt ist und mit Verschlussmitteln versehen ist, und mit Hilfsmitteln die sich elastisch einer Drehung des Schaftes nach vorne widersetzen, wobei diese Hilfsmittel aus einem länglichen Biegungsteil (10, 10', 10'', 10''') bestehen, das an der Gelenkachse des Schaftes angelenkt ist, sich wenigstens auf einer Seite des Schuhes schräg vom hinteren, unteren Schaftteil in Richtung der Sohle erstreckt, sich hinter der Gelenkachse auf einen Rand (12, 25) des Schaftes stützt, und sich vor der Gelenkachse auf den unteren Teil (9) des Schuhes stützt, dadurch gekennzeichnet, dass das Biegungsteil aus einem nichtmetallischen Band (10, 10', 10'', 10''') besteht, welches in einer schrägen, in der Schale (1) und/oder in dem Schaft (2) gebildeten Nut (8, 24) sitzt.

2. Skischuh gemäss Anspruch 1, dadurch gekennzeichnet, dass die schräge Nut (8) in der Schale gebildet ist, und sich zwischen der Schale und dem Schaft, im Innern desselben erstreckt.

3. Skischuh gemäss Anspruch 2, dadurch gekennzeichnet, dass sich in Ruhestellung der obere Rand (13, 13', 13'') des Bandes und der obere Rand (14) der Nut allmählich voneinander entfernen, ungefähr von der Gelenkachse des Schaftes ab.

4. Skischuh gemäss Anspruch 1, dadurch gekennzeichnet, dass die schräge Nut (24) im Schaft und an der Aussenseite desselben gebildet ist.

5. Skischuh gemäss einem der Ansprüche 1 bis 4, dadurch gekennzeichnet, dass das Band ebenfalls an der Sohle, unter dem Schuh, befestigt ist.

6. Skischuh gemäss einem der Ansprüche 1 bis 5, dadurch gekennzeichnet, dass das genannte Band wenigstens auf einer Seite des Schuhes Mittel (15, 16, 20, 21, 26, 27) um seinen elastischen Widerstand gegen die Verformung durch den Schaft zu verändern aufweist.

7. Skischuh gemäss Anspruch 6, dadurch gekennzeichnet, dass die Mittel um den elastischen Widerstand des Bandes gegen die Verformung zu verändern aus einem steifen Körper (15), welcher in einer Längsnut (16) des Bandes, unterhalb des Schaftgelenks, bewegbar ist, bestehen.

8. Skischuh gemäss Anspruch 6, dadurch gekennzeichnet, dass das Band eine Verjüngung (18) unterhalb des Schaftgelenks aufweist, und dass die Mittel um seinen elastischen Widerstand gegen eine Verformung zu verändern aus einem exzentrischen Abstützteil (20), gegen welches sich der verjüngte Teil des Bandes stützt, bestehen.

9. Skischuh gemäss einem der Ansprüche 1 bis 5, dadurch gekennzeichnet, dass die Elastizität des Bandes durch ein Plissee (23), das zwei Teile des Bandes verbindet, unterhalb des Schaftgelenks, erhalten wird.

10. Skischuh gemäss Anspruch 6, dadurch gekennzeichnet, dass das Band, unterhalb der Gelenkachse des Schaftes, durch ein Plissee (27) mit einem sich verjüngenden Teil (26) verbunden ist, und dass die Mittel um den elastischen Widerstand des Bandes gegen eine Verformung durch den Schaft aus Einstellmittel der Orientierung des sich verjüngenden Teils (26) des Bandes bestehen.
